# EUROPÄISCHE PATENTSCHRIFT

(11) **EP 0 709 501 B1**
(45) Veröffentlichungstag und Bekanntmachung des Hinweises auf die Patenterteilung: **02.10.2002**
(21) Anmeldenummer: 95120117.7
(22) Anmeldetag: 17.05.1991
(51) Int. Cl.: D01H 9/00, B65H 67/04

(54) **Verfahren zum Kannenwechsel zwischen einem Transportwagen für Flachkannen und einer OE-Spinnmaschine und Transportwagen zur Durchführung des Verfahrens**
Method for exchanging cans between a transport carriage for flat cans and an open-end spinning machine; and a transport carriage for carrying out this method
Procédé pour remplacer des pots entre un chariot de transport pour pots plats et un métier à filer à bout libre et chariot de transport pour la mise en oeuvre de ce procédé

(30) Priorität: 18.05.1990 DE 4015938; 08.11.1990 DE 4035439
(43) Veröffentlichungstag der Anmeldung: 01.05.1996
(62) Teilanmeldung aus: 91909136.3
(73) Patentinhaber: Rieter Ingolstadt Spinnereimaschinenbau AG, 85055 Ingolstadt (DE)
(72) Erfinder: Kriegler, Albert, D-85290 Geisenfeld (DE); Strobel, Michael, D-85072 Eichstätt (DE); Franz, Claus, D-85139 Wettstetten (DE); Schuller, Edmund, D-85055 Ingolstadt (DE); Karl, Rupert, D-85055 Ingolstadt (DE); Ueding, Michael, D-85049 Ingolstadt (DE)

(56) Entgegenhaltungen:
- WO-A-86/06358
- DE-A- 3 524 922
- DE-A- 4 018 088
- DE-U- 8 812 622
- FR-A- 2 610 235

## Beschreibung

Die Erfindung betrifft ein Verfahren zum Kannenwechsel zwischen einem Transportwagen für Flachkannen und einer Textilmaschine gemäß dem Oberbegriff des Anspruchs 1 und einen Transportwagen zum Kannenwechsel für Flachkannen an einer Textilmaschine gemäß dem Oberbegriff des Anspruchs 2.

Das Dokument DE 88 12 622 U1 offenbart die Entnahme von Flachkannen aus einer OE-Spinnmaschine sowie die Befüllung der OE-Spinnmaschine mit einer Flachkanne an einer Spinnbox gemäß dem Oberbegriff von Anspruch 1. Die vollen bzw. leeren Flachkannen werden mittels eines schienengebundenen Transportwagens zu der Spinnmaschine transportiert. Die Führung des Transportwagens erfolgt durch ein schienengebundenes Leitungssystem, so dass der Transportwagen auf verlegten Schienen verfahren wird. Der Transportwagen ist in seinem Aufbau starr ausgebildet. Allerdings hat diese starre Konstruktion des Transportwagens den Nachteil, daß die Entnahme bzw. Befüllung von Flachkannen bei einer OE-Spinnmaschine zu Störungen im Betrieb und Ablauf führen kann.

Die Störungen resultieren aus dem nicht reibungslosen Übergang der Flachkannen von der Spinnmaschine auf den Transportwagen und umgekehrt. Das große Eigengewicht der mit Faserband befüllten Flachkannen wirkt sich bei dem mit den Flachkannen bestückten Transportwagen in der Weise aus, daß das Gewicht der Flachkannen einen merklichen Niveauunterschied zwischen dem kannenaufnehmenden Teil des Transportwagens und dem kannenaufnehmenden Teil der OE-Spinnmaschine herbeiführt. Dieser Niveauunterschied ist besonders hinderlich bei der Befüllung der OE-Spinnmaschinen mit einer Flachkanne, da die Flachkanne auf dem Transportwagen von einem niedrigeren Niveau auf das höhere Niveau des kannenaufnehmenden Teils der OE-Spinnmaschine geschoben wird. Die Flachkanne muss deshalb über eine höhere Kante des kannenaufnehmenden Teils der OE-Spinnmaschine bzw. über eine Rampe hinweg transportiert werden. Dies führt vor allem zu Beschädigungen der Kanne im unteren Bereich oder zu Betriebsunterbrechungen.

Außerdem treten bei dem schienengebundenen Transportsystem in einer großen Produktionsstätte zwangsläufig ständig Niveauunterschiede auf. Diese Niveauunterschiede ergeben sich allein durch die Verlegung der Schienen. Zusätzlich weist der Boden der Produktionsstätte im allgemeinen selbst Unebenheiten auf. Letztlich führen auch diese Unregelmäßigkeiten und die starre Konstruktion der Transportwagen dazu, daß die Flachkannen zwischen der Spinnmaschine und dem Transportwagen nicht störungsfrei verschoben werden können.

Bislang sind Faserbänder meist in Rundkannen transportiert worden. Diese voluminösen Rundkannen sind bei Spinnmaschinen derart angeordnet, daß vor zwei Spinnstellen jeweils zwei Rundkannen infolge ihres großen Volumens hintereinander direkt auf dem Boden gestellt werden mußten, wobei jede der Rundkannen jeweils eine Spinnstelle mit Faserband versorgte. Auf Grund der großen Dimensionen der Rundkannen sind Kannenwechsel sehr aufwendig und erfordern eine Bedienung durch Personal. Erst durch die Verwendung von Flachkannen ist eine eindeutige Zuordnung einer Flachkanne zu einer Spinnstelle vorgenommen worden. Um die Wirtschaftlichkeit und Effektivität der Spinnmaschine zu steigern, werden zunehmend Flachkannen verwendet. Flachkannen haben gegenüber den sperrigen Rundkannen die entscheidenden Vorteile, daß sie mehr Faserband aufnehmen und durch ihre Form eine eindeutige und spinnstellenbezogene Zuordnung an der Spinnmaschine ermöglichen.

Diese Flachkannen werden im Rahmen einer weiteren Automatisierung z.B. von einem aus DE 88 12 622 U1 bekannten Transpontwagen zu der Spinnmaschine transportiert. Jedoch ergaben sich die oben genannten Probleme insbesondere beim Übergang einer Flachkanne vom Transportwagen zu der OE-Spinnmaschine.

Aufgabe der vorliegenden Erfindung ist es daher, die Entnahme bzw. Befüllung einer Textilmaschine (z.B. Spinnmaschine) mit Flachkannen zu verbessern.

Diese Aufgabe wird hinsichtlich des eingangs genannten Verfahrens mittels der Merkmale des Anspruchs 1 und hinsichtlich des eingangs genannten Transportwagens mittels der Merkmale des Anspruchs 2 gelöst.

Als "Textilmaschine" im Sinne der vorliegenden Erfindung soll jede Textilmaschine verstanden werden, die Faserbänder verarbeitet. Hierzu gehören z.B. Strecken und Spinnmaschinen wie beispielsweise Ring-, Luft-, Falschdraht- und Öffenend-Spinnmaschinen, doch können auch andere Textilmaschinen, denen Faserbänder zur Verarbeitung zugeführt werden, geeignet sein, wie z.B. Rundstrickmaschinen, denen zur Herstellung von Florstoffen und Teppichen Faserbänder zugeführt werden. Arbeitsorgane können somit ein Streckwerk (z.B. bei einer Strecke oder Luftspinnmaschine), eine Spindel (z.B. bei einer Ringspinnmaschine), eine Auflösewalze (bei einer Offenend-Spinnmaschine), ein Nadelzylinder (bei einer Rundstrickmaschine) und dgl. sein. Die Stelle, an der sich diese Arbeitsorgane befinden, wird nachstehend mit Arbeitsstelle bezeichnet. In der Regel hat eine Textilmaschine, bei welcher der Erfindungsgegenstand Anwendung finden kann, mehr als eine Arbeitsstelle, doch ist die Erfindung hierauf nicht eingeschränkt.

Als "Faserband" soll im Sinne der vorliegenden Erfindung jedes aus Fasern zusammengesetzte Faserband verstanden werden unabhängig davon, ob das Faserband eine gewisse Drehung aufweist, wie dies bei Lunten der Fall ist, oder nicht.

Die Erfindung wird nachstehend anhand von Ausführungsbeispielen mit Hilfe von Zeichnungen näher erläutert. Es zeigen:
- Figur 1: eine Offenend-Spinnvorrichtung in der Seitenansicht
- Figur 2: in der Seitenansicht eine Kanne;
- Figur 3: eine Draufsicht auf eine erfindungsgemäß dimensionierte Flachkanne; und
- Figur 4: in perspektivischer Darstellung eine Transportvorrichtung vor einer Offenend-Spinnmaschine.

Wie bereits oben erwähnt, kann der Erfindungsgegenstand in Verbindung mit verschiedenen Band be- oder verarbeitenden Textilmaschinen oder -vorrichtungen Anwendung finden; nachstehend soll als konkretes Ausführungsbeispiel zunächst eine übliche Offenend-Spinnvorrichtung 1 (Fig. 1) dienen, die nun beschrieben wird.

Üblicherweise ist eine Offenend-Spinnvorrichtung 1 Teil einer Offenend-Spinnmaschine 16, die auf einer oder beiden Maschinenlängsseiten eine Vielzahl gleichartiger, nebeneinander angeordneter Offenend-Spinnvorrichtungen 1 aufweist. Jede Offenend-Spinnvorrichtung 1 besitzt ein Spinnelement, das in der gezeigten Ausführung beispielsweise als Spinnrotor 10 ausgebildet ist. Der Spinnrotor 10 ist in bekannter Weise mittels eines Schaftes 100 gelagert und wird bei dem gezeigten Ausführungsbeispiel mit Hilfe eines Tangentialriemens 101 angetrieben. Der Spinnrotor 10 ist in einem Rotorgehäuse 102 angeordnet, dessen Innenraum 103 über einen Saugrohranschluß 104 mit einer nicht gezeigten Unterdruckquelle in Verbindung steht.

Eine länglich ausgebildete Kanne 411 und ihre Führung zeigt Figur 2. Ihre beiden Längsseiten können somit als Führung dienen, mit deren Hilfe die Kanne 411 von der Strecke 7 bis zur Offenend-Spinnvorrichtung 1 zwischen zwei Führungen 160, 161 geführt wird. Bei diesem Ausführungsbeispiel können, falls gewünscht, an der Kanne 411 Nasen 402 vorgesehen sein, zwischen denen das Bandende 430 gehalten wird, das - wie geschildert - mit einer Länge b über den Rand der Kanne 411 nach außen ragt und dort herabhängt.

Figur 4 zeigt eine Reihe von dreiundzwanzig Spinnstellen einer Offenend-Spinnmaschine und einen Transportwagen 8 zum Transportieren von Flachkannen (Kannen 411) und zum Austausch von solchen Kannen 411 an den Spinnstellen. Der Transportwagen 8 umfaßt einen kannenaufnehmenden Teil 82 und zwei Endteile 83, 84. Der kannenaufnehmende Teil 82 ist durch Zwischenwände 820 in Fächer aufgegliedert, wobei jedes Fach zur Aufnahme einer Flachkanne (Kanne 411) durch Bewegung der Flachkanne in seiner Längsrichtung geeignet ist.

Jedes Endteil 83, 84 trägt einen Pfosten 830, und die Pfosten ihrerseits tragen einen Balken 831, welcher als Führungsschiene für einen Kannenmanipulator 85 dient. Der Kannenmanipulator 85 ist in Längsrichtung des Balkens 831 bewegbar und dadurch den einzelnen Fächern des kannenaufnehmenden Teils 82 zustellbar. Der Kannenmanipulator 85 umfasst eine eigene Schiene 850, welche senkrecht zum Balken 831 steht und als Führungsschiene für einen Kannenschieber 851 dient. Der Kannenschieber 851 umfasst einen Greifer (nicht gezeigt), welcher durch eine Bewegung in Richtung der Zentralebene der Offenend-Spinnmaschine die ergriffene Kanne 411 vom Transportwagen 8 in die Betriebsposition in der Maschine schiebt bzw. durch eine Bewegung von der Zentralebene der Maschine weg die Kanne 411 aus ihrer Betriebsposition auf den Transportwagen 8 zieht.

Jeder Endteil 83, 84 des Transportwagens 8 hat auch Räder 86, welche die Bewegung des Fahrzeuges in Richtungen senkrecht zur Längsseite der aufgenommenen Kannen ermöglichen. Der Transportwagen 8 umfaßt einen Antrieb (nicht gezeigt) und evtl. eine Steuerung, welche ein Lenksystem (nicht gezeigt) für die Räder 86 steuert. Wenn der Transportwagen 8 die Strecke 7 verläßt, ist er mit zehn Vollkannen beladen, wobei ein Fach zur Aufnahme von einer Leerkanne frei bleibt. Eine zweckmäßige Anzahl von Kannen 411 liegt zwischen zwei und zwölf.

Der Transportwagen 8 wird durch eine Anlagesteuerung an eine ausgewählte Spinnstelle geführt, bei der die Kanne 411 auszuwechseln ist. Durch ein geeignetes Positionierungssystem (hier nicht gezeigt) wird der Transportwagen 8 vorerst derart positioniert, daß das leere Fach auf die Spinnstelle (Offenend-Spinnvorrichtung 1) ausgerichtet ist, wo die Kanne 411 auszutauschen ist. Der Kannenmanipulator 85 wird dem leeren Fach zugeordnet, und der Kannenschieber 851 wird gegenüber der Maschine nach innen bewegt, so daß sein Greifer (nicht gezeigt) die auszutauschende Kanne 411 erfassen kann. Durch eine Bewegung des Kannenschiebers 851 nach außen gegenüber der Maschine wird die auszutauschende Kanne 411 in das vorher leere Fach des Transportwagens 8 gezogen.

Der Transportwagen 8 wird dann fortbewegt, um ein mit einer vollen Kanne 411 besetztes Fach mit der betreffenden Spinnstelle auszurichten. Der Kannenmanipulator 85 wird den Balken 831 entlang bewegt, um den Kannenmanipulator 85 der neu einzuführenden Kanne 411 zuzustellen. Durch Bewegung des Kannenmanipulators 85 nach innen (gegenüber der Maschine) wird diese volle Kanne 411 dann in die Betriebsposition bewegt.

Der Transportwagen 8 kann nun einer weiteren ausgewählten Spinnstelle zugestellt werden, wo das Vorgehen wiederholt wird, wobei jetzt das leere Fach am Transportwagen 8 nicht an der ursprünglichen Stelle, sondern an der Stelle der zuletzt an die Maschine abgegebenen vollen Kanne 411 liegt. Durch Wiederholung dieses Vorgehens wird das leere Fach schrittweise verlegt, bis alle vollen Kannen 411 in die Offenen-Spinnmaschine eingeführt worden sind und durch leere (oder mindestens auszutauschende) Kannen 411 ersetzt worden sind. Der Transportwagen 8 wird dann zur Strecke 7 zurückbewegt.

Wie in Figur 4 durch Doppelpfeile 821 angedeutet, ist der kannenaufnehmende Teil 82 gegenüber den Endteilen 83, 84 höhenverstellbar gelagert , um die Kannen 411 höhengleich vom Teil 82 in ihre Belade- oder Entladeposition an der Strecke 7 oder der Offenend-Spinnmaschine oder einer sonstigen Textilmaschine oder -vorrichtung - und natürlich auch in umgekehrter Richtung - bewegen zu können. In ähnlicher Weise können auch andere Elemente, wie z. B. der Bandzubringer 5, Bandanfangsvorbereitungseinrichtung 9 (die nachstehend beschrieben werden wird) höhenverstellbar auf dem Transportwagen 8 gelagert werden.

Die flache, in den Figuren 2 und 3 gezeigte Kanne 411 hat zwei parallel angeordnete Seitenwände 415, 416, welche die Kannenbreite i definieren. Die Kanne 411 hat auch zwei Endstücke 417, 418, welche die Seitenwände verbinden und die Kannenlänge j definieren. In Figur 3 sind abgerundete Endstücke 417, 418 gezeigt, wobei aber diese statt rund auch lotrecht zu den Seitenwänden 415, 416 stehen oder als Vielecke ausgebildet sein können. Die Kannenlänge j ist bedeutend größer (z. B. drei bis viermal größer) als die Kannenbreite i, welche im wesentlichen der Breite einer Spinnstelle, d. h. einer Offenend-Spinnvorrichtung 1, entspricht. Auf diese Weise wird erreicht, daß das Fassungsvermögen der flachen Kanne 411 dem Fassungsvermögen einer gebräuchlichen Rundkanne entspricht. Dabei soll das Fassungsvermögen einer flachen Kanne 411 dem Fassungsvermögen einer Rundkanne mit einem Durchmesser von 450 bis 500 mm entsprechen. Wenn als Beispiel angenommen wird, daß der Durchmesser einer üblichen Rundkanne ca. 457 mm beträgt, dann hat eine Flachkanne (Kanne 411) nach Figur 3 mit einer Breite von 230 mm und einer Länge von 780 mm ein etwas größeres Fassungsvermögen als die Rundkanne. Anders gesagt, die Länge der Flachkanne muß nicht das Zweifache der Rundkannendurchmesser betragen, um das gleiche Fassungsvermögen zu ergeben.

Die Höhe der Kanne (Rund- oder Flachkanne) wird durch die Konstruktion des Spinnmaschinengestells gegeben, da die Kannen 40, 41 bzw. 411 unter die Spinnstelle gestellt werden müssen.

## Patentansprüche

1. Verfahren zum Kannenwechsel zwischen einem Transportwagen (8) für Flachkannen (411) und einer OE-Spinnmaschine, d.h. Offenend-Spinnmaschine, wobei Flachkannen (411) nebeneinander stehend auf einem zwischen Endteilen (83, 84) angeordneten kannenaufnehmenden Teil (82) des Transportwagens (8) angeordnet sind und der Transportwagen (8) im Bereich einer Spinnbox der OE-Spinnmaschine, die einen Kannenwechsel an eine Anlagensteuerung gemeldet hat, derart hält, dass ein leeres, durch Führungsmittel (820) für die Flachkannen (411) gebildetes Fach des Transportwagens (8) gegenüber der zu wechselnden Flachkanne (411), die unter der Spinnbox steht, zur Anlage kommt, ein dem leeren Fach des Transportwagens (8) zugeordneter Kannenmanipulator (85) des Transportwagens und ein Greifer eines Kannenschiebers (851) die auszutauschende Flachkanne (411) der OE-Spinnmaschine erfaßt und durch eine nachfolgende Bewegung des Kannenschiebers (851) nach außen gegenüber der OE-Spinnmaschine die zu wechselnde Flachkanne (411) entlang Führungsmitteln (160, 161; 164, 165) der OE-Spinnmaschine in das leere Fach des Transportwagens (8) befördert wobei das leere Fach und jedes weitere Fach des Transportwagens (8) ebenfalls Führungsmittel (160; 161; 820) für die Flachkanne hat, und nachfolgend der Transportwagen (8) um ein mit einer vollen Flachkanne (411) besetztes Fach entlang vor der Spinnbox weiterbewegt wird und der Kannenmanipulator (85) mit Kannenschieber (851) und Greifer nunmehr der neu unter die spinnbox einzuführenden Flachkanne (411) des Transportwagens (8) zugestellt wird und die Flachkanne (411) durch den Greifer erfaßt wird und durch Bewegung des Kannenschiebers (851) mit Greifer in Richtung auf das nun leere Fach der OE-Spinnmaschine dienen einzuführende Flachkanne entlang der Führungsmittel (820) des Transportwagens (8) und der damit zusammenarbeitenden Führungsmittel (160, 161; 164, 165) der OE-Spinnmaschine in deren Betriebsposition bewegt, **dadurch gekennzeichnet, dass** der kannenaufnehmende Teil (82) gegenüber den Endteilen (83, 84) des Transportwagens (8) zur Entnahme der Flachkanne (411) aus der OE-Spinmmaschine und/oder zur Befüllung der OE-Spinnmaschine mit einer Flachkanne (411) im Niveau derart verstellt werden kann, dass die Flachkanne (411) höhengleich vom kannenaufnehmenden Teil (82) in die Belade- oder Entladeposition an der OE-Spinnmaschine und umgekehrt bewegt werden kann.

2. Transportwagen (8) zum Kannenwechsel für Flachkannen (411) an einer OE-Spinnmaschine, d.h. offenend-Spinnmaschine, der von einer Anlagensteuerung berührungslos führbar und automatisch steuerbar ist und Flachkannen (411) nebeneinander stehend auf einem zwischen Endteilen (83, 84) des Transportwagens (8) angeordneten kannenaufnehmenden Teil (82) aufweist, wobei auf dem kannenaufnehmenden Teil (82) Führungsmittel (820) für Flachkannen (411) angeordnet sind, die somit einzelne Fächer zur Aufnahme von Flachkannen (411) bilden und der Transportwagen (8) einen Kannenmanipulator (85) hat, so daß die Fächer des kannenaufnehmenden Teils (82) durch den Kannenmanipulator (85) bedienbar sind, **dadurch gekennzeichnet, daß** der kannenaufnehmende Teil (82) gegenüber den Endteilen (83, 84) des Transportwagens (8) höhenverstellbar gelagert ist, derart, dass die Flachkannen (411) höhengleich vom kannenaufnehmenden Teil (82) in die Belade- oder Entladeposition an der OE-Spinnmaschine und umgekehrt bewegt werden können.

## Claims

1. Procedure for changing cans between a transport carriage (8) for flat cans (411) and an open-end spinning machine with flat cans (411) arranged next to each other on a can-accepting part (82) of the transport carriage (8) arranged between end sections (83, 84), and the transport carriage (8) that stops in the area of a spin box of the open-end spinning machine, which has signalled a can change to a system controller, such that an empty compartment of transport carriage (8), formed by guide elements (820) for flat cans (411), stops opposite the flat can (411) to be changed and which is located under the spin box; as well as a can manipulator (85) allocated to the empty compartment of the transport carriage (8) and a gripper of a can pusher (851) that comprises the flat can (411) of the open-end spinning machine to be replaced and, by means of subsequent movement of the can pusher (851) towards the outside with respect to the open-end spinning machine, carries the flat can to be changed (411) along guide elements (160, 161; 164, 165) of the open-end spinning machine into the empty compartment of the transport carriage (8) with the empty compartment and each further compartment of the transport carriage (8) also featuring guide elements (160; 161; 820) for the flat cans, and the transport carriage (8) is then advanced by one compartment containing one full flat can (411) in front of the spinning box and the can manipulator (85) with can pusher (851) and gripper is moved to the new flat can (411) of the transport carriage (8) to be inserted under the spin box and moves the flat can (411), grasped by the gripper and moved by the can pusher (851) with gripper in the direction of the now empty compartment of the open-end spinning machine along the guide elements (820) of the transport carriage (8) and the interacting guide elements (160, 161; 164, 165) of the open-end spinning machine into its operating position, **characterized** such that the can-accepting part (82) can be displaced with respect to the end sections (83, 84) of the transport carriage (8) for removing the flat can (411) from the open-end spinning machine and/or for loading the open-end spinning machine with a flat can (411) at the same level such that the flat can (411) can be moved at the same level by the can-accepting part (82) in the loading or unloading position on the open-end spinning machine and vice versa.

2. Transport carriage (8) for changing flat cans (411) on an open-end spinning machine, that can be guided without contact and controlled automatically by a system controller, and features flat cans (411) arranged next to each other on a can-accepting part (82) arranged between the end sections (83, 84) of the transport carriage (8) with guide element (820) for flat cans (411) arranged on the can-accepting part (82) such that individual compartments for accepting flat cans (411) are formed and the transport carriage (8) has a can manipulator (85) so that the compartments of the can-accepting part (82) can be served by the can manipulator (85), **characterized** such that the can-accepting part (82) is mounted vertically adjustable with respect to the end sections (83, 84) such that the flat cans (411) can be moved at the same level by the can-accepting part (82) into the loading or unloading position on the open-end spinning machine and vice versa.

## Revendications

1. Procédé pour remplacer des pots entre un chariot de transport (8) pour pots plats (411) et un métier à filer à bout libre, des pots plats (411) étant disposés debout, l'un à côté de l'autre, sur un élément (82) du chariot de transport (8) recevant des pots et disposé entre des parties de bout (83, 84), et le chariot de transport (8) ayant signalé, dans le domaine d'une unité de filage du métier à filer à bout libre, un changement de pot à un mécanisme de commande de l'installation s'arrêtant de telle sorte qu'un compartiment vide du chariot de transport (8), constitué par des moyens de guidage (820) pour les pots plats (411), vient en position en face du pot plat (411) à remplacer, disposé au-dessous de l'unité de filage, un dispositif manipulateur (85) du chariot de transport affecté au compartiment vide du chariot de transport (8) et une griffe d'un dispositif pousseur de pot (851) saisissant le pot plat (411) à remplacer du métier à filer à bout libre et acheminant le pot plat (411) à remplacer, par un mouvement subséquent du dispositif pousseur de pot (851) vers l'extérieur, par rapport au métier à filer à bout libre, le long de moyens de guidage (160, 161; 164, 165) du métier à filer à bout libre dans le compartiment vide du chariot de transport (8), le compartiment vide et tout autre compartiment du chariot de transport (8) comportant également des moyens de guidage (160; 161; 820) pour le pot plat, et le chariot de transport (8) étant ensuite déplacé d'un compartiment pourvu d'un pot plat (411) plein devant l'unité de filage et le dispositif manipulateur (85) et le dispositif pousseur de pot (851) avec la griffe étant maintenant affectés au pot plat (411) disposé sur le chariot de transport (8) et à introduire au-dessous de l'unité de filage, le pot plat (411) étant saisi par la griffe et, par le mouvement du dispositif pousseur de pot (851) avec la griffe, le pot plat nouvellement à introduire étant acheminé en direction vers le compartiment vidé du métier à filer à bout libre, le long des moyens de guidage (820) du chariot de transport (8) et des moyens de guidage (160, 161; 164, 165) du métier à filer à bout libre, coopérant avec ces derniers, pour arriver dans sa position d'utilisation., **caractérisé en ce que** pour enlever le pot plat (411) du métier à filer à bout libre et/ou pour pourvoir le métier à filer à bout libre d'un pot plat (411), la hauteur de la partie (82) recevant les pots peut être réglée par rapport aux parties de bout (83, 84) du chariot de transport (8) de telle façon que le déplacement du pot plat (411) depuis l'élément (82) recevant des pots vers la position de garnissage ou d'enlèvement au métier à filer à bout libre et vice versa peut être effectué au même niveau.

2. Chariot de transport (8) servant au remplacement de pots plats (411) à un métier à filer à bout libre et qui est susceptible d'être guidé sans contact et d'être commandé automatiquement depuis un mécanisme de commande d'installation, et qui comporte des pots plats (411) disposés debout, l'un à côté de l'autre, sur un élément (82) recevant des pots entre des parties de bout (83, 84) du chariot de transport (8), la partie (82) recevant des pots étant pourvu de moyens de guidage (820) pour pots plats (411) qui constituent ainsi des compartiments individuels pour recevoir des pots plats (411), et le chariot de transport (8) étant équipé d'un dispositif manipulateur de pot (85) si bien que les compartiments de la partie (82) recevant des pots peuvent être desservis par le dispositif manipulateur de pot (85), **caractérisé en ce que** l'élément (82) recevant des pots est logé de façon à pouvoir réglé en hauteur par rapport aux parties de bout (83, 84) du chariot de transport (8), si bien que le déplacement des pots plats (411), depuis l'élément (82) recevant les pots vers les positions de garnissage ou d'enlèvement au métier à filer à bout libre et vice versa, peut être effectué au même niveau.
